# EUROPÄISCHE PATENTSCHRIFT

(11) **EP 0 171 351 B1**
(45) Veröffentlichungstag und Bekanntmachung des Hinweises auf die Patenterteilung: **21.06.1989**
(21) Anmeldenummer: 85730082.6
(22) Anmeldetag: 11.06.1985
(51) Int. Cl.: C10J 3/84, F28C 3/02

(54) **Vorrichtung zum Abkühlen eines heissen Produktgases**
Device for cooling a hot product gas
Dispositif pour refroidir un produit gazeux chaud

(30) Priorität: 18.07.1984 DE 3427088
(43) Veröffentlichungstag der Anmeldung: 12.02.1986
(73) Patentinhaber: DEUTSCHE VOEST-ALPINE INDUSTRIEANLAGENBAU GMBH, 40094 Düsseldorf (DE); VOEST-ALPINE INDUSTRIEANLAGENBAU GESELLSCHAFT m.b.H., A-4020 Linz (AT)
(72) Erfinder: Papst, Gero, Dr., D-4044 Kaarst 2 (DE)
(74) Vertreter: Pfenning, Meinig & Partner

(56) Entgegenhaltungen:
- DE-B- 1 165 618
- FR-A- 2 274 884
- FR-A- 2 388 039
- FR-A- 2 550 326
- US-A- 2 971 830
- US-A- 3 212 761
- US-A- 4 300 913
- PATENTS ABSTRACTS OF JAPAN, Band 7, Nr. 254 (M-255) [1399], 11. November 1983; & JP - A - 58 136 984 (AKIRA WAKIMOTO) 15-08-1983

## Beschreibung

Die Erfindung betrifft eine Vorrichtung zum Abkühlen eines heißen Produktgases, das klebrige Teilchen enthält, die ihre Klebrigkeit beim Abkühlen verlieren, bestehend aus einer rohrförmigen Zone in der das Produktgas durch Kühlgas direkt gekühlt wird und wobei in der Wand der röhrenförmigen Zone eine Gaswand gebildet wird, die einen Kontakt des Produktgases mit der Wand verhindert.

Eine derartige Vorrichtung ist aus der US-PS-2 971 830 bekannt. Bei dieser Vorrichtung wird nahe am Einlaß der röhrenförmigen Zone ein teilchenfreies Schutzgas auf solche Weise eingespeist, daß dan der Wand dieser Zone eine schützende Gasschicht gebildet wird, die einen Kontakt der Wand mit dem heißen Produktgas verhindert, wobei das Schutzgas gleichzeitig ein Kühlgas ist. Zur Bildung der schützenden Gasschicht wird das Kühlgas durch einen ringförmigen Einsatz mit eienr tangential gerichteten Geschwindigkeitskomponente eingespeist, und durch in radialer Richtung angeordnete Einlässe, die oberhlab der Auslässe in der ringförmigen Zone liegen, zugeführt. Die Auslässe sind in gleichen Abständen um den Umfang des röhrenförmigen Einsatzes etwas oberhalb seines unteren Endes angeordnet, so daß sich ein vom Kühlgas nicht beaufschlagter Ringbereich in Strömungsrichtung am Anfang der genannten kritischen Zone ergibt.

Bei dieser bekannten Vorrichtung ist der Einfluß auf die Strömung des Kühlgases in der röhrenförmigen Zone durch die Ausströmrichtung beim Eintritt in diese Zone gegeben. Eine durchgehende schützende Gaswand über den gesamten Umfang der röhrenförmigen Zone schient daher nicht immer gewährleistet. Die Vorrichtung ist außerdem relativ aufwendig, da der ringförmige Einsatz genau eingepaßt werden muß und zum Aufbau der schützenden Gaswand der kritische Bereich unterhalb der Austrittsöffnungen des Kühlgases nicht beiträgt.

Es ist daher die Aufgabe der vorliegenden Erfindung, eine Vorrichtung der anfangs genannten Art zu schaffen, bei der eine über die ganze Länge der röhrenförmigen Zone wirksame schützende Gaswand zur Vermeidung eines Kontaktes zwischen dem die klebrigen Teilchen enthaltenden Produktgas und einer festen Wand gebildet wird und die im Aufbau einfach ist.

Diese Aufgabe wird erfindungsgemäß durch die im Kennzeichen des Anspruchs 1 angegebenen Merkmale gelöst.

Dadurch, daß das Kühlgas nicht nur im Gegenstrom zum Produktgas eingeblasen wird, sondern um das untere Ende eines Einsatzes herumgelenkt wird, durchströmt es lückenlos die röhrenförmige Zone vom untersten Ende des Einsatzes über die gesamte gefährdete Länge der Wand der röhrenförmigen Zone.

Die Erfindung wird im folgenden anhand eines in der Figur dargestellten Ausführungsbeispieles näher erläutert. Diese zeigt einen Wandabschnitt 1 eines Vergasers, in dem das Produktgas erzeugt wird Der Wandabschnitt 1 geht über in einen Auslaßstutzen 2, der die röhrenförmige Zone bildet, durch die das Produktgas nach oben aus dem Vergaser ausströmt. Das Produktgas führt klerbei teilchenförmige Stoffe mit sich, die aufgrund der hohen Temperatur des Produktgases klebrig sind und erst nach einer Abkühlung des Produktgases ihre Klebrigkeit verlieren. Am unteren Teil des Auslaßstutzens 2 ist jedoch die Temperatur des Produktgases noch so hoch, daß die Gefahr besteht, daß die mitgeführten Teilchen, wenn sie auf eine feste Wand treffen, an dieser hängen bleiben. Da hierdurch der freie Durchmesser des Auslaßstutzens 2 verengt wird oder dieser sogar ganz geschlossen werden kann, ist es erforderlich, das Produktgas so zu leiten, daß es in diesem Zustand nicht in Berührung mit der Innenwand des Auslaßstutzens oder einer anderen festen Wand im Bereich der röhrenförmigen Zone gelangt. Gleichzeitig müssen Maßnahmen vorgesehen werden, um das Produktgas innerhalb der röhrenförmigen Zone zoweit abzukühlen, daß an deren Auslaßende die mitgeführten Teilchen ihre Klebrigkeit verloren haben. Dies wird durch die dargestellte Vorrichtung erreicht.

Innerhalb des Auslaßstutzens 2 befindet sich ein ringförmiger Einsatz 3, der zwischen sich und der Innenwand des Auslaßstutzens 2 einen Spalt 4 bildet. Am oberen Ende dieses Spaltes 4 befindet sich in gleichen Abständen über den Umfang des Auslaßstutzens 2 verteilt eine oder mehrere Einlaßöffnung(en) 5 für ein Kühlgas, das zugleich zur Bildung der eine Berührung zwischen dem Produktgas und der Innenwand des Auslaßstutzens 2 bzw. dem Einsatz 3 verhindernden Gaswand verwendet wird. Die Einlaßöffnung(en) 5 können beispielsweise mit einer um den Auslaßstutzen 2 herumgeführten Ringleitung verbunden sein.

Das durch den Spalt 4 herabströmende Kühlgas verhindert einen Eintritt des Produktgases in den Spalt 4 und damit eine Verstopfung dieses Spaltes durch die im Produktgas enthaltenen Teilchen. Gleichzeitig wird das Kühlgas durch das nach oben strömende Produktgas um das untere Ende des Einssatzes 3 herumgelenkt, so daß es an der Innenfläche des Einsatzes 3 parallel zu dieser wieder nach oben strömt. Es bildet hierbei eine durchgehende Gaswand, die eine Berührung des Produktgases mit dem Einsatz 3 verhindert. Die im Produktgas mitgeführten klebrigen Teilchen können somit nicht zur Innenwand des Einsatzes 3 gelangen und sich an dieser anlagern. Das Kühlgas bewirkt gleichzeitig während des Durchganges durch den Einsatz 3 eine Kühlung des Produktgases, so daß am oberen Ausgang des Einsatzes 3 das Produktgas soweit abgekühlt ist, daß die Teilchen in diesem ihre Klebrigkeit verloren haben.

Diese Kühlwirkung wird dadurch unterstützt, daß der Einsatz 3 selbst gekühlt wird. Er enthält hierzu beispielsweise in seinem Innern verlaufende Kühlkanäle, durch die Wasser oder ein anderes geeignetes Kühlmedium strömt.

## Patentansprüche

1. Vorrichtung zum Akühlen eines heißen Produktgases das klebrige Teilchen enthält, die ihre Klebrigkeit beim Abkühlen verlieren, bestehend aus einer rohrförmigen Zone, in der das Produktgas durch Kühlgas direkt gekühlt wird und wobei an der Wand der rohrförmigen Zone eine Gaswand gebildet wird, die einen Kontakt des Produktgases mit der Wand verhindert, dadurch gekennzeichnet, daß in der rohrförmigen Zone zumindest teilweise ein ringförmiger Einsatz(s) für den Durchtritt des Produktgases so vorgesehen ist, daß ein Spalt (4) zwischen der Wand der rohrförmigen Zone (2) und dem Einsatz gebildet wird, durch den das Kühlgas im Gegenstrom zum Produktgas eingeblasen und dabei um das untere Ende des Einsatzes (3) herumgelenkt wird.

2. Vorrichtung nach Anspruch 1, dadurch gekennzeichnet, daß der ringförmige Einsatz (3) gekühlt ist.

3. Vorrichtung nach Anspruch 2, dadurch gekennzeichnet, daß der ringförmige Einsatz (3) in seinem Inneren verlaufende Kühlkanäle enthält.

## Claims

1. Device for cooling a hot product gas that contains sticky particles which lose their stickiness upon cooling, said device comprising a tubular zone in which the product gas is directly cooled by cooling gas and on the wall of the tubular zone a wall of gas is formed which prevents the product gas from coming into contact with the wall,
characterized in that in the tubular zone at least in part an annular insert (3) is provided for the passage of the product gas so as to form a gap (4) between the wall of the tubular zone (2) and the insert, through which the cooling gas is blasted countercurrently to the product gas and diverted around the bottom end of the insert (3).

2. Device according to claim 1, characterised in that the annular insert (3) is cooled.

3. Device according to claim 2, characterised in that the interior of the annular insert (3) contains cooling ducts.

## Revendications

1. Dispositif pour refroidir un produit gazeux chaud contenant des particules collantes qui perdent leur caractère collant quand elles sont refroidies, constitué par une zone de forme tubulaire dans laquelle le produit gazeux est directement refroidi par un gaz de refroidissement et dans lequel est formée une paroi gazeuse contre la paroi de la zone de forme tubulaire, qui empêche un contact entre le produit gazeux et la paroi, caractérisé en ce qu'il est prévu dans la zone de forme tubulaire au moins partiellement un élément (1) de forme tubulaire destiné au passage du produit gazeux, en ce qu'un interstice (4) est constitué entre la paroi de la zone de forme tubulaire (2) et l'élément, par lequel le gaz de refroidissement est soufflé à contre-courant par rapport au produit gazeux et est renvoyé autour de l'extrémité inférieure de l'élément (3).

2. Dispositif selon la revendication 1, caractérisé en ce que l'élément de forme tubulaire (3) est refroidi.

3. Dispositif selon la revendication 2, caractérisé en ce que l'élément de forme tubulaire (3) contient des canalisations de refroidissement passant à l'intérieur.
